# EUROPÄISCHE PATENTSCHRIFT

(11) **EP 2 554 291 B1**
(45) Veröffentlichungstag und Bekanntmachung des Hinweises auf die Patenterteilung: **30.01.2019**
(21) Anmeldenummer: 11176071.6
(22) Anmeldetag: 01.08.2011
(51) Int. Cl.: B21D 43/10, B21D 43/28

(54) **Arbeitsverfahren sowie maschinelle Anordnung zur Durchführung des Arbeitsverfahrens**
Working method and mechanical assembly for implementing the working method
Procédé de travail ainsi qu'agencement mécanique pour la réalisation du procédé de travail

(43) Veröffentlichungstag der Anmeldung: 06.02.2013
(73) Patentinhaber: TRUMPF Werkzeugmaschinen GmbH + Co. KG, 71254 Ditzingen (DE)
(72) Erfinder: Thiel, Walter, 71409 Schwaikheim (DE)
(74) Vertreter: Kohler Schmid Möbus Patentanwälte

(56) Entgegenhaltungen:
- EP-A2- 2 177 326
- WO-A2-2010/144517
- DE-A1- 3 730 132
- US-A1- 2008 264 221

## Beschreibung

Die Erfindung betrifft ein Arbeitsverfahren, im Rahmen dessen
- an einer rechnergesteuerten Schneidmaschine Werkstücke durch Schneiden erzeugt, insbesondere Blechteile aus einem Blech freigeschnitten werden und
- erzeugte Werkstücke mittels einer rechnergesteuerten Handlingvorrichtung an der Schneidmaschine aufgenommen werden,
wobei die Schneidmaschine anhand maschinenbezogener Steuerdaten und die Handlingvorrichtung anhand vorrichtungsbezogener Steuerdaten rechnergesteuert werden und wobei vorrichtungsbezogene Steuerdaten der Rechnersteuerung der Handlingvorrichtung anhand handlingrelevanter maschinenbezogener Steuerdaten für die Rechnersteuerung der Schneidmaschine generiert werden.

Die Erfindung betrifft des Weiteren eine maschinelle Anordnung zur Durchführung des vorstehenden Arbeitsverfahrens,
- mit einer Schneidmaschine an welcher Werkstücke durch Schneiden erzeugt, insbesondere Blechteile aus einem Blech freigeschnitten werden und die eine numerische Steuereinheit aufweist, in welcher maschinenbezogene Steuerdaten zur Steuerung der Schneidmaschine hinterlegt sind sowie
- mit einer Handlingvorrichtung, welche erzeugte Werkstücke an der Schneidmaschine aufnimmt und die eine Grundstruktur, eine mittels der Grundstruktur im Raum bewegbare Handlingeinheit sowie eine numerische Steuereinheit aufweist, in welcher vorrichtungsbezogene Steuerdaten zur Steuerung der Handlingvorrichtung hinterlegt sind
wobei mittels der Handlingeinheit an der Schneidmaschine erzeugte Werkstücke an der Handlingvorrichtung festlegbar sind und wobei in der numerischen Steuereinheit der Handlingvorrichtung vorrichtungsbezogene Steuerdaten hinterlegt sind, die anhand handlingrelevanter maschinenbezogener Steuerdaten für die numerische Steuereinheit der Schneidmaschine generiert worden sind

Gattungsgemäßer Stand der Technik ist offenbart in US 2008/0264221 A1. Diese Druckschrift offenbart eine Anlage für die Blechbearbeitung mit einer Blechbearbeitungsmaschine, einer Handlingvorrichtung und einem Sammelfahrzeug für Blechzuschnitte. An der Blechbearbeitungsmaschine werden aus Rohblechen Blechzuschnitte unterschiedlicher Größe und Geometrie gefertigt. Die Handlingvorrichtung transportiert die Blechzuschnitte zu dem Sammelfahrzeug oder zu einem stationären Lagerplatz. Zu diesem Zweck weist die Handlingvorrichtung zwei Bewegungseinheiten auf, die zwischen einer Werkstückauflage der Blechbearbeitungsmaschine einerseits und dem Sammelfahrzeug sowie dem stationären Lagerplatz andererseits verfahrbar sind. Jede der Bewegungseinheiten ist mit einem Halter für Blechzuschnitte versehen, der im Wesentlichen aus zwei Saugerrahmen sowie daran angebrachten Saugern besteht. Die Sauger sind unabhängig voneinander ansteuerbar. Sowohl die Blechbearbeitungsmaschine als auch die Handlingvorrichtung sind numerisch gesteuert. Eine Rechnersteuerung der Blechbearbeitungsmaschine kommuniziert mit einer Rechnersteuerung der Handlingvorrichtung. Dabei übermittelt die Rechnersteuerung der Blechbearbeitungsmaschine Informationen über die Art des an der Blechbearbeitungsmaschine gefertigten und mittels der Handlingvorrichtung zu transportierenden Blechzuschnittes an die Rechnersteuerung der Handlingvorrichtung. Die Rechnersteuerung der Handlingvorrichtung umfasst Steuereinheiten die jeweils einer Art von Blechzuschnitten zugeordnet sind. Die von der Rechnersteuerung der Blechbearbeitungsmaschine an die Rechnersteuerung der Handlingvorrichtung übermittelte Information ist ausschlaggebend dafür, welche der Steuereinheiten der Rechnersteuerung der Handlingvorrichtung aktiviert wird. Jede der Steuereinheiten sorgt dafür, dass die Bewegungseinheiten der Handlingvorrichtung die der jeweiligen Steuereinheit zugeordneten Blechzuschnitte an der Werkstückauflage der Blechbearbeitungsmaschine aufnehmen und an der hierfür vorgesehenen Stelle des Sammelfahrzeuges oder des stationären Lagerplatzes ablegen. Unabhängig von der Art der zu transportierenden Blechzuschnitte werden für das Handling der Blechzuschnitte stets die Bewegungseinheiten mit ihren Saugerrahmen und den daran vorgesehenen Saugern verwendet. Daher müssen je nach Art des zu transportierenden Blechzuschnittes unterschiedliche Sauger der Bewegungseinheiten zur Erzeugung eines zum Fixieren des zu transportierenden Blechzuschnittes erforderlichen Vakuums aktiviert werden.

Ein weiteres Arbeitsverfahren sowie eine weitere maschinelle Anordnung sind bekannt aus WO 2010/144517 A2. Dabei werden an einer ersten Bearbeitungseinrichtung, die beispielsweise als Schere oder als Stanzmaschine ausgeführt sein kann, Blechteile aus einem Coil erzeugt. Von einer als mehrachsiger Industrieroboter ausgebildeten Handlingvorrichtung werden die erzeugten Blechteile an der ersten Bearbeitungseinrichtung aufgenommen und zu einer zweiten Bearbeitungseinrichtung, beispielsweise einer Schweißmaschine, transferiert. Die maschinellen Komponenten der vorbekannten Anlage werden aufeinander abgestimmt betrieben und sind zu diesem Zweck rechnergesteuert. Details der Rechnersteuerung sind in WO 2010/144517 A2 nicht offenbart. In vergleichbaren, aus der Praxis bekannten Fällen sind in eine übergeordnete Rechnersteuerung der Gesamtanlage Steuerungsbausteine für die einzelnen Anlagenkomponenten integriert. Jeder der Steuerungsbausteine wird separat programmiert. Die Programmierung der Handlingvorrichtung erfolgt dabei überlicherweise durch Teach-in oder offline.

Die Aufgabe der vorliegenden Erfindung besteht ausgehend von dem gattungsgemäßen Stand der Technik darin, die anwendungsspezifische Selbstkonfigurierung von Handlingvorrichtungen der eingangs genannten Art zu vereinfachen. Erfindungsgemäß gelöst wird diese Aufgabe durch das Arbeitsverfahren nach Patentanspruch 1 sowie die maschinelle Anordnung nach Patentanspruch 7.

Anspruchsgemäß sind demnach der Schneidprozess und der anschließende Handlingvorgang sowie die zur Durchführung dieser Verfahrensschritte vorgesehenen maschinellen Einrichtungen auf der Steuerungsseite eng miteinander verkettet. Die numerische Steuerung der Handlingvorrichtung nutzt handlingrelevante Steuerdaten, die an der Schneidmaschine zur Verfügung stehen. Zum einen reduziert sich dadurch der Aufwand für die Programmierung der numerischen Steuereinheit der Handlingvorrichtung. Gleichzeitig ist die Rechnersteuerung der Handlingvorrichtung aufgrund der Nutzung derselben Datenbasis optimal auf die Rechnersteuerung der Schneidmaschine abgestimmt. Der Datentransfer zwischen der Schneidmaschine und der Handlingvorrichtung kann online, vorzugsweise im laufenden Prozess, aber auch offline erfolgen. Aufgrund der steuerungsbezogenen Kommunikation der Handlingvorrichtung mit der Schneidmaschine kann die Handlingvorrichtung frühzeitig, insbesondere noch vor Beendigung der schneidenden Werkstückbearbeitung, auf die zu lösende Handlingaufgabe vorbereitet werden. Die enge Abstimmung der Handlingvorrichtung und des von dieser übernommenen Handlingvorganges auf die Schneidmaschine und den an dieser durchgeführten Schneidprozess bewirkt, dass sich die hohe Produktivität der schneidenden Werkstückbearbeitung, die an modernen Werkzeugmaschinen erzielt werden kann, auf den anschließenden Handlingvorgang überträgt. Daraus resultiert eine hohe Produktivität des gesamten Arbeitsverfahrens bzw. der gesamten maschinellen Anordnung.

Anhand maschinenbezogener Steuerdaten werden vorrichtungsbezogene Steuerdaten generiert, aufgrund derer für die Handlingvorrichtung eine für den betreffenden Anwendungsfall besonders zweckmäßige Handlingeinheit ausgewählt wird. Die maschinenbezogenen Steuerdaten werden zur Programmierung der erfindungsgemäßen maschinellen Anordnung genutzt, die eine Handlingvorrichtung mit einer an einer Grundstruktur lösbar angebrachten Handlingeinheit aufweist. Besondere Ausführungsarten des Arbeitsverfahrens nach Patentanspruch 1 sowie der maschinellen Anordnung nach Patentanspruch 7 ergeben sich aus den abhängigen Patentansprüchen 2 bis 6 und 8 bis 13.

Im Falle des erfindungsgemäßen Arbeitsverfahrens nach Patentanspruch 2 werden für die Programmierung der Rechnersteuerung der Handlingvorrichtung Steuerdaten der Rechnersteuerung für die Schneidmaschine genutzt, welche die Lage von aufzunehmenden Werkstücken an der Schneidmaschine betreffen. Die Nutzung dieser maschinenbezogenen Steuerdaten versetzt die Handlingvorrichtung in die Lage, Werkstücke, die an der Schneidmaschine erzeugt worden sind, funktionssicher aufzufinden und aufzunehmen. In bevorzugter Ausgestaltung des erfindungsgemäßen Verfahrens werden anhand handlingrelevanter maschinenbezogener Steuerdaten, beispielsweise anhand von Steuerdaten, welche die Lage von aufzunehmenden Werkstücken an der Schneidmaschine betreffen, Steuerdaten für die Handlingvorrichtung generiert, aufgrund derer die Reichweite der Handlingvorrichtung eingestellt wird (Patentanspruch 5). Eine konstruktive Möglichkeit zur Einstellung der Reichweite der Handlingvorrichtung besteht beispielsweise an Handlingvorrichtungen, deren Handlingeinheit an einem teleskopierbaren Ausleger angebracht ist. In vorteilhafter Ausgestaltung der erfindungsgemäßen maschinellen Anordnung kann die Einstellung der Position der Handlingeinheit gegenüber der Grundstruktur der Handlingvorrichtung mithilfe von vorrichtungsbezogenen Daten gesteuert werden, die anhand derjenigen Steuerdaten für die Rechnersteuerung der Schneidmaschine erzeugt worden sind, welche die Lage von aufzunehmenden Werkstücken an der Schneidmaschine betreffen (Patentanspruch 8).

Als weitere handlingrelevante Steuerdaten der Rechnersteuerung für die Schneidmaschine werden erfindungsgemäß für die Programmierung der Rechnersteuerung der Handlingvorrichtung maschinenbezogene Steuerdaten genutzt, welche die Geometrie und/oder das Gewicht und/oder den Werkstoff und/oder die Oberflächenbeschaffenheit von an der Schneidmaschine aufzunehmenden Werkstücken betreffen (Patentansprüche 3, 4).

Auf der Grundlage der maschinenbezogenen Steuerdaten wird die numerische Steuereinheit der Handlingvorrichtung in bevorzugter Ausgestaltung der Erfindung derart programmiert, dass für die Handlingvorrichtung aus einer Mehrzahl von Handlingeinheiten diejenige Handlingeinheit ausgewählt wird, die sich für die Handhabung von Werkstücken mit der betreffenden Geometrie und/oder mit dem betreffenden Gewicht und/oder aus dem betreffenden Werkstoff und/oder mit der betreffenden Oberflächenbeschaffenheit besonders eignet. Ist als Werkstück beispielsweise ein Lochblech zu handhaben, so wird für die Handlingvorrichtung eine Handlingeinheit ausgewählt, die aufgrund ihrer Bauweise das Werkstück ungeachtet der Lochung sicher fixieren kann. Als Handlingeinheiten für derartige Anwendungsfälle kommen beispielsweise Magnetgreifer oder unter Berücksichtigung der Lochung konfigurierte Saugerstrukturen in Frage. Besitzen die zu handhabenden Werkstücke ein hohes Gewicht, so wird aus den zur Verfügung stehenden Handlingeinheiten eine entsprechend tragfähige Handlingeinheit ausgewählt. Der Werkstoff und/oder die Oberflächenbeschaffenheit der zu handhabenden Werkstücke kann beispielsweise eine besonders schonende Werkstückhandhabung und den Einsatz einer hierfür geeigneten Handlingeinheit erforderlich machen.

In bevorzugter Ausgestaltung der Erfindung ist die numerische Steuereinheit der Handlingvorrichtung auf der Grundlage maschinenbezogener Steuerdaten derart programmiert, dass sie die Handlingeinheit anwendungsbezogen selbst konfiguriert. Beispielsweise kann die Handlingeinheit eine Tragstruktur aufweisen, die sich variabel mit Halteorganen, beispielsweise Tragsaugern, versehen lässt. Zur Selbstkonfigurierung wählt die Handlingvorrichtung auf der Grundlage der von der numerischen Steuereinheit der Schneidmaschine übernommenen maschinenbezogenen Steuerdaten eigenständig beispielsweise die für den jeweiligen Anwendungsfall geeignete Bauart und/oder geometrische Anordnung der Halteorgane. Besonders zweckmäßig sind in diesem Zusammenhang Handlingeinheiten mit Tragstrukturen, an denen die Halteorgane mittels Schnellkupplungen selbsttätig angebracht werden können.

In weiterer bevorzugter Ausgestaltung des erfindungsgemäßen Arbeitsverfahrens werden von der rechnergesteuerten Handlingvorrichtung Werkstücke, die an der Schneidmaschine aufgenommen worden sind, an einer Lagerstelle abgelegt und/oder zu einer nachgeordnete Arbeitsstation transferiert (Patentanspruch 6). In diesem Fall können auch Verfahrensabläufe, die sich an die Aufnahme von Werkstücken an der Schneidmaschine anschließen, von der hohen Produktivität der Werkstückerzeugung und des Werkstückhandlings an der Schneidmaschine profitieren. Im Fall einer für die Praxis besonders relevanten Ausführungsform der erfindungsgemäßen maschinellen Anordnung ist der Handlingvorrichtung im Verfahrensablauf eine Arbeitsstation, insbesondere eine Biegestation, nachgeordnet (Patentanspruch 13).

Als Schneidmaschine weist die erfindungsgemäße maschinelle Anordnung vorzugsweise eine Laser-Flachbettmaschine und/oder eine Kombimaschine mit einer Stanzvorrichtung sowie mit einer Laserschneideinrichtung auf (Patentanspruch 12).

Im Interesse einer optimalen Funktionssicherheit ist in weiterer Ausgestaltung der erfindungsgemäßen maschinellen Anordnung für die numerische Steuereinheit der Handlingvorrichtung eine Korrektureinrichtung vorgesehen (Patentanspruch 9). Die Korrektureinrichtung umfasst eine Aufnahmeeinheit sowie eine Auswerteeinheit, wobei mittels der Aufnahmeeinheit die handlingrelevanten Eigenschaften der von der Handlingvorrichtung an der Schneidmaschine aufzunehmenden Werkstücke erfasst werden können und wobei mittels der Auswerteeinheit die in der numerischen Steuereinheit der Handlingvorrichtung hinterlegten und auf maschinenbezogene Steuerdaten zurückgehenden vorrichtungsbezogenen Steuerdaten mit dem Erfassungsergebnis vergleichbar sind. Stellt die Auswerteeinheit eine Diskrepanz zwischen den in der numerischen Steuereinheit der Handlingvorrichtung hinterlegten und auf maschinenbezogenen Steuerdaten basierenden vorrichtungsbezogenen Steuerdaten einerseits und dem Ergebnis der Erfassung der handlingrelevanten Eigenschaften der aufzunehmenden Werkstücke andererseits fest, so korrigiert die Auswerteeinheit die in der numerischen Steuereinheit der Handlingvorrichtung hinterlegten vorrichtungsbezogenen Steuerdaten entsprechend.

Im Interesse einfacher konstruktiver Verhältnisse ist die Aufnahmeeinheit der Korrektureinrichtung für die Rechnersteuerung der Handlingvorrichtung an einer Handlingeinheit der Handlingvorrichtung angeordnet und gemeinsam mit der Handlingeinheit im Raum bewegbar (Patentanspruch 10).

In weiterer bevorzugter Ausgestaltung der erfindungsgemäßen maschinellen Anordnung ist als Aufnahmeeinheit der Korrektureinrichtung für die Rechnersteuerung der Handlingvorrichtung eine Kamera vorgesehen, die an der Handlingeinheit der Handlingvorrichtung derart angebracht ist, dass sie ihre Funktionsstellung einnimmt, wenn die Handlingeinheit gegenüber einem an der Schneidmaschine aufzunehmenden Werkstück entsprechend ihrer Funktionsstellung ausgerichtet ist (Patentanspruch 11). Auf diese Art und Weise kann die mittels der Kamera vorgenommene Erfassung der handlingrelevanten Eigenschaften der Werkstücke an der Schneidmaschine unmittelbar in den Handlingprozess integriert werden. Bevorzugt wird eine Kamerabauart, die wie beispielsweise eine Doppelkamera oder eine 3D-Kamera eine erweiterte Lageerkennung ermöglicht und die es insbesondere gestattet, eine Verkippung von aufzunehmenden Werkstücken zu erkennen und die aufzunehmenden Werkstücke von einem sie umgebenden Restgitter zu unterscheiden.

Nachfolgend wird die Erfindung anhand beispielhafter schematischer Darstellungen näher erläutert. Es zeigen:
- Figur 1: eine maschinelle Anordnung für die Blechbearbeitung unter anderem mit einer Handlingvorrichtung und
- Figur 2: die Handlingvorrichtung gemäß Figur 1 beim Wechseln einer Handlingeinheit.

Gemäß Figur 1 umfasst eine maschinelle Anordnung 1 für die Blechbearbeitung als Schneidmaschinen eine Kombimaschine 2 sowie eine Laser-Flachbettmaschine 3. Weitere Komponenten der maschinellen Anordnung 1 sind eine Arbeitsstation in Form einer Biegemaschine 4 sowie eine Handlingvorrichtung 5.

Wie üblich weist die Kombimaschine 2 eine Stanzvorrichtung 6 sowie eine Laserschneideinrichtung 7 auf. Eine numerische Steuereinheit 8 der Kombimaschine 2 ist in Figur 1 angedeutet. Eine Werkstückauflage 9 der Kombimaschine 2 lagert Rohbleche während der schneidenden Blechbearbeitung.

In dem gezeigten Beispielsfall erzeugt die Kombimaschine 2 durch schneidende Bearbeitung von Rohblechen Werkstücke dreier unterschiedlicher Kategorien, nämlich Werkstücke I, Werkstücke II und Werkstücke IV. Diese unterscheiden sich hinsichtlich ihrer Geometrie, ihres Gewichts sowie hinsichtlich der Lage, die sie nach Abschluss der schneidenden Rohblechbearbeitung auf der Werkstückauflage 9 der Kombimaschine 2 einnehmen. Maschinenbezogene Steuerdaten, die unter anderem die drei genannten Parameter betreffen, sind in der numerischen Steuereinheit 8 der Kombimaschine 2 hinterlegt.

Die Laser-Flachbettmaschine 3 besitzt in gewohnter Weise eine Einhausung 10, die einen Arbeitsraum 11 begrenzt. Im Innern des Arbeitsraumes 11 ist ein Laserschneidkopf 12 längs eines Portalträgers 13 beweglich, der seinerseits senkrecht zu seiner Längsrichtung verfährt. Mittels des Laserschneidkopfs 12 werden im Innern des Arbeitsraumes 11 der Laser-Flachbettmaschine 3 Rohbleche schneidend bearbeitet. Die wesentlichen Funktionen der Laser-Fiachbettmaschine 3 werden mittels einer numerischen Steuereinheit 14 gesteuert.

Ebenso wie an der Kombimaschine 2 werden in dem vorliegend Beispielsfall auch an der Laser-Flachbettmaschine 3 Werkstücke I und Werkstücke II aus Rohblechen freigeschnitten. Als dritte Werkstückkategorie erzeugt die Laser-Flachbettmaschine 3 Werkstücke III. Die Werkstücke I, II, III unterscheiden sich in ihrer Geometrie, ihrem Gewicht sowie in der Lage, die sie nach der Rohblechbearbeitung auf einer Palette 15 eines der Laser-Flachbettmaschine 3 zugehörigen Palettenwechslers 16 einnehmen. Maschinenbezogene Steuerdaten, welche die drei genannten Parameter betreffen, sind in der numerischen Steuereinheit 14 der Laser-Flachbettmaschine 3 hinterlegt.

Zwischen der Kombimaschine 2 und der Laser-Flachbettmaschine 3 ist die Handlingvorrichtung 5 angeordnet. Bei der Handlingvorrichtung 5 handelt es sich um einen mehrachsigen Industrieroboter, der motorisch angetrieben an Führungsschienen 17 verfahren kann.

Wie insbesondere in Figur 2 erkennbar ist, besitzt die Handlingvorrichtung 5 eine Grundstruktur 18 mit einer an den Führungsschienen 17 gelagerten Basis 19 sowie mit Schwenkarmen 20, 21, 22 die relativ zueinander schwenkbeweglich sind. Der Schwenkarm 22 ist an seinem von dem Schwenkarm 21 abliegenden Ende mit einer Handlingeinheit 23.1 versehen. Die Handlingeinheit 23.1 ist mittels einer Schnellkupplung lösbar an dem Schwenkarm 22 befestigt. Als Alternativen zu der Handlingeinheit 23.1 zeigt Figur 2 eine Handlingeinheit 23.2 sowie eine Handlingeinheit 23.3.

Die Handlingeinheiten 23.1, 23.2, 23.3 weisen Tragrahmen 24.1, 24.2, 24.3 auf. An dem Tragrahmen 24.1 der Handlingeinheit 23.1 sind mittels lösbarer Schnellkupplungen Tragsauger 25,1 montiert. Entsprechend sind die Handlingeinheit 23.2 mit Tragsaugern 25.2 und die Handlingeinheit 23.3 mit Tragsaugern 25.3 versehen. Die Handlingeinheiten 23.1, 23.2, 23.3 unterscheiden sich durch ihre Tragfähigkeit sowie in ihrer durch die Anordnung der Tragsauger 25.1, 25.2, 25.3 bedingten Haltegeometrie.

Die Funktionen der Handlingvorrichtung 5 werden durch eine numerische Steuereinheit 26 anhand vorrichtungsbezogener Steuerdaten gesteuert. In die numerische Steuereinheit 26 der Handlingvorrichtung 5 integriert ist eine Auswerteeinheit 27 einer Korrektureinrichtung 28.

Zusätzlich zu der Auswerteeinheit 27 umfasst die Korrektureinrichtung 28 eine Aufnahmeeinheit 29, die an dem Schwenkarm 22 der Handlingvorrichtung 5 angebracht und über diesen mit der an dem Schwenkarm 22 vorgesehenen Handlingeinheit 23.1 verbunden ist. Bei der Aufnahmeeinheit 29 handelt es sich in dem gezeigten Beispielsfall um eine Kamera mit einer in Figur 2 strichpunktiert angedeuteten Aufnahmerichtung.

Aufgrund der Anordnung zwischen der Kombimaschine 2 und der Laser-Flachbettmaschine 3 sowie aufgrund der Bewegungsmöglichkeiten der an der Grundstruktur 18 angebrachten Handlingeinheit 23.1, 23.2, 23.3 kann die Handlingvorrichtung 5 sowohl auf die Werkstückauflage 9 der Kombimaschine 2 als auch auf die Palette 15 des Palettenwechslers 16 der Laser-Flachbettmaschine 3 zugreifen.

Figur 1 zeigt die maschinelle Anordnung 1, nachdem die Handlingvorrichtung 5 ein Werkstück II von der Palette 15 des Palettenwechslers 16 aufgenommen hat. Das Werkstück II ist zuvor im Innern des Arbeitsraumes 11 der Laser-Flachbettmaschine 3 aus einem Rohblech freigeschnitten worden.

Rechtzeitig vor Beendigung der schneidenden Rohblechbearbeitung sind von der numerischen Steuereinheit 14 der Laser-Flachbettmaschine 3 dort hinterlegte handlingrelevante maschinenbezogene Steuerdaten an die numerische Steuereinheit 26 der Handlingvorrichtung 5 transferiert worden. In dem gezeigten Beispielsfall wurden maschinenbezogene Steuerdaten übermittelt, welche die Geometrie, das Gewicht und die Lage des von der Handlingvorrichtung 5 nach Beendigung der schneidenden Blechbearbeitung aufzunehmenden Werkstückes II an der Laser-Flachbettmaschine 3 bzw. dem Palettenwechsler 16 betreffen. Anhand der transferierten maschinenbezogenen Steuerdaten wurden von der numerischen Steuereinheit 26 der Handlingvorrichtung 5 für deren Steuerung vorgesehene vorrichtungsbezogene Steuerdaten generiert. Aufgrund der damit verbundenen Programmierung der Rechnersteuerung 26 ist die Handlingvorrichtung 5 zunächst in die in Figur 1 nicht dargestellte Wechselposition gemäß Figur 2 verfahren. Ausweislich Figur 2 war zu diesem Zeitpunkt noch die Handlingeinheit 23.1 an der Grundstruktur 18 der Handlingvorrichtung 5 montiert. Diese wurde dann gegen die tragfähigere und auf die Geometrie von Werkstücken der Kategorie II abgestimmte Handlingeinheit 23.2 ausgetauscht. Anschließend bewegte sich die Handlingvorrichtung 5 aus der Wechselposition in eine Aufnahmeposition vor dem Palettenwechsler 16.

Nach Beendigung der schneidenden Rohblechbearbeitung und der automatisierten Abfuhr der erzeugten Werkstücke aus dem Arbeitsraum 11 der Laser-Flachbettmaschine 3 auf den Palettenwechsler 16 wurde die Handlingeinheit 23.2 durch entsprechend gesteuerte Bewegungen der Schwenkarme 20, 21, 22 der Handlingvorrichtung 5 mit den Tragsaugern 25.2 auf die Oberseite des auf der Palette 15 aufliegenden Werkstücks II aufgesetzt. Durch Anlegen eines Unterdruckes an die Tragsauger 25.2 wurden diese aktiviert und das Werkstück II wurde an der Handlingeinheit 23.2 fixiert. Gemeinsam mit dem daran festgelegten Werkstück II wurden die Schwenkarme 20, 21, 22 der Handlingvorrichtung 5 schließlich in die Stellung gemäß Figur 1 geschwenkt.

Beim Verfahren der Handlingvorrichtung 5 in die Aufnahmeposition sowie bei dem anschließenden Anlegen der Handlingeinheit 23.2 an das Werkstück II wurde die Handlingvorrichtung 5 anhand vorrichtungsbezogender Steuerdaten gesteuert. Diese vorrichtungsbezogenen Steuerdaten waren zuvor aus maschinenbezogenen Steuerdaten generiert worden, die ihrerseits die Lage des Werkstückes II auf der Palette 15 betrafen.

Die Aufnahme des auf der Palette 15 bereitliegenden Werkstückes II wurde durch die Korrektureinrichtung 28 überwacht. Sobald die Handlingeinheit 23.2 gegenüber dem aufzunehmenden Werkstück II derart ausgerichtet war, dass das Werkstück II der Aufnahmeeinheit 29 bzw. der betreffenden Kamera in deren Aufnahmerichtung gegenüberlag, wurde von der Aufnahmeeinheit 29 die tatsächliche Lage des Werkstückes II erfasst. Die auf diese Art und Weise gewonnene Lageinformation wurde mittels der Auswerteeinheit 27 der Korrektureinrichtung 28 gegen die in der numerischen Steuereinheit 26 der Handlingvorrichtung 5 hinterlegte und auf maschinenbezogene Steuerdaten der Laser-Flachbettmaschine 3 zurückgehende Lageinformation abgeglichen. Im vorliegenden Fall wurde dabei keine Abweichung der tatsächlichen von der in der numerischen Steuereinheit 26 der Handlingvorrichtung 5 hinterlegten Werkstückposition festgestellt. Die Werkstückaufnahme an der Palette 15 konnte daher unmittelbar anhand der in der numerischen Steuereinheit 26 der Handlingvorrichtung 5 hinterlegten vorrichtungsbezogenen Steuerdaten durchgeführt werden. Wäre eine Abweichung der tatsächlichen von der in der numerischen Steuereinheit 26 der Handlingvorrichtung 5 hinterlegten Werkstückposition festgestellt worden, so hätten die betreffenden vorrichtungsbezogenen Steuerdaten in der numerischen Steuereinheit 26 der Handlingvorrichtung 5 entsprechend modifiziert werden müssen.

Auf die vorstehend beschriebene Art und Weise kann die Handlingvorrichtung 5 auch Werkstücke I, III von der Palette 15 des Palettenwechslers 16 oder Werkstücke I, II, IV von der Werkstückauflage 9 der Kombimaschine 2 aufnehmen. Der dem Werkstückhandling an der Kombimaschine 2 bzw. der Laser-Flachbettmaschine 3 vorausgehende Datentransfer von den numerischen Steuereinheiten 8, 14 zu der numerischen Steuereinheit 26 ist in Figur 1 schematisch dargestellt.

Zusätzlich zu den vorrichtungsbezogenen Steuerdaten für das Werkstückhandling an der Kombimaschine 2 bzw. an der Laser-Flachbettmaschine 3 generiert die numerische Steuereinheit 26 der Handlingvorrichtung 5 anhand der von der numerischen Steuereinheit 8 der Kombimaschine 2 bzw. der von der numerischen Steuereinheit 14 der Laser-Flachbettmaschine 3 transferierten maschinenbezogenen Steuerdaten weitere vorrichtungsbezogene Steuerdaten. Diese weiteren vorrichtungsbezogenen Steuerdaten dienen zur Steuerung der Handlingvorrichtung 5 im Anschluss an die in Figur 1 gezeigte Aufnahme des Werkstückes II.

Denkbar ist die Erzeugung vorrichtungsbezogener Steuerdaten für eine Steuerung der Handlingvorrichtung 5 dergestalt, dass das aufgenommene Werkstück II unmittelbar zu der Biegemaschine 4 transferiert wird, wo dann eine biegende Bearbeitung des Werkstückes II erfolgt. In diesem Fall können die von der Kombimaschine 2 oder der Laser-Flachbettmaschine 3 übernommenen Datensätze um Steuerdaten ergänzt werden, welche das Handling des Werkstückes II während und nach dem Biegeprozess betreffen. Dabei lassen sich insbesondere Biegeparameter oder sich an das Biegen anschließende Verfahrensschritte berücksichtigen. Als zu berücksichtigende Biegeparameter kommen beispielsweise Abkantlängen oder Randabstände zu erstellender Abkantungen in Frage. Im Rahmen von Verfahrensschritten, die sich an den Biegevorgang anschließen, können fertig gebogene Werkstücke beispielsweise sortiert an hierfür vorgesehenen Stellen abgelegt werden.

Alternativ kann die numerische Steuereinheit 26 der Handlingvorrichtung 5 derart programmiert werden, dass die Handlingvorrichtung 5 das aufgenommene Werkstück II an einer Lagerstelle, im Einzelnen auf einer von insgesamt drei für Werkstücke der Kategorie II bestimmten Lagerpaletten 30, ablegt. Bei entsprechender Programmierung der numerischen Steuereinheit 26 verbleibt das Werkstück II auf der Lagerpalette 30 und wird von dort beispielsweise mittels eines Hubstaplers abgeführt oder das Werkstück II wird auf der Lagerpalette 30 im Rahmen des Verfahrensablaufs lediglich zwischengelagert und zu einem späteren Zeitpunkt von der Handlingvorrichtung 5 wieder aufgenommen und zur biegenden Bearbeitung an die Biegemaschine 4 transportiert. In jedem Fall werden die Werkstücke II auf der zugeordneten Palette 30 lagerichtig deponiert. Ein geordnetes Stapeln mehrerer Werkstücke II ist möglich.

Entsprechend kann die Handlingvorrichtung 5 mit Werkstücken der Kategorien I, III und IV verfahren. Für die Werkstücke I, III, IV sind als Lagerstellen Paletten 31 (Werkstücke I), Paletten 32 (Werkstücke III) und Paletten 33 (Werkstücke IV) vorgesehen.

Zusätzlich zum Handling der Werkstücke I, II, III, IV kann die Handlingvorrichtung 5 auch die Beschickung der Kombimaschine 2 und der Laser-Flachbettmaschine 3 mit Rohblechen sowie das Ein- und Auswechseln von Stanzwerkzeugen und Laserdüsen sowie Laserschneidköpfen an der Kombimaschine 2 bzw. der Laser-Flachbettmaschine 3 übernehmen.

## Patentansprüche

1. Arbeitsverfahren, im Rahmen dessen
• an einer rechnergesteuerten Schneidmaschine (2, 3) Werkstücke (I, II, III, IV) durch Schneiden erzeugt, insbesondere Blechteile aus einem Blech freigeschnitten werden und
• erzeugte Werkstücke (I, II, III, IV) mittels einer rechnergesteuerten Handlingvorrichtung (5) an der Schneidmaschine (2, 3) aufgenommen werden,
wobei die Schneidmaschine (2, 3) anhand maschinenbezogener Steuerdaten und die Handlingvorrichtung (5) anhand vorrichtungsbezogener Steuerdaten rechnergesteuert werden, und wobei vorrichtungsbezogene Steuerdaten der Rechnersteuerung der Handlingvorrichtung (5) anhand handlingrelevanter maschinenbezogener Steuerdaten für die Rechnersteuerung der Schneidmaschine (2, 3) generiert werden **dadurch gekennzeichnet, dass** anhand handlingrelevanter maschinenbezogener Steuerdaten vorrichtungsbezogene Steuerdaten generiert werden, aufgrund derer für die Handlingvorrichtung (5) eine Handlingeinheit (23.1, 23.2, 23.3) aus einer Mehrzahl von Handlingeinheiten (23.1, 23.2, 23.3) ausgewählt wird und **dass** die aufgrund der vorrichtungsbezogenen Steuerdaten ausgewählte Handlingeinheit (23.1, 23.2, 23.3) lösbar an einer Grundstruktur (18) der Handlingvorrichtung (5) angebracht wird.

2. Arbeitsverfahren nach Anspruch 1, **dadurch gekennzeichnet, dass** die vorrichtungsbezogenen Steuerdaten der Rechnersteuerung der Handlingvorrichtung (5), aufgrund derer für die Handlingvorrichtung (5) eine Handlingeinheit (23.1, 23.2, 23.3) aus einer Mehrzahl von Handlingeinheiten (23.1, 23.2, 23.3) ausgewählt wird, anhand maschinenbezogener Steuerdaten generiert werden, welche die Lage von aufzunehmenden Werkstücken (I, II, III, IV) an der Schneidmaschine (2, 3) betreffen.

3. Arbeitsverfahren nach einem der vorhergehenden Ansprüche, **dadurch gekennzeichnet, dass** die vorrichtungsbezogenen Steuerdaten der Rechnersteuerung der Handlingvorrichtung (5), aufgrund derer für die Handlingvorrichtung (5) eine Handlingeinheit (23.1, 23.2, 23.3) aus einer Mehrzahl von Handlingeinheiten (23.1, 23.2, 23.3) ausgewählt wird, anhand maschinenbezogener Steuerdaten generiert werden, welche die Geometrie und/oder das Gewicht von an der Schneidmaschine (2, 3) aufzunehmenden Werkstücken (I, II, III, IV) betreffen.

4. Arbeitsverfahren nach einem der vorhergehenden Ansprüche, **dadurch gekennzeichnet, dass** die vorrichtungsbezogenen Steuerdaten der Rechnersteuerung der Handlingvorrichtung (5), aufgrund derer für die Handlingvorrichtung (5) eine Handlingeinheit (23.1, 23.2, 23.3) aus einer Mehrzahl von Handlingeinheiten (23.1, 23.2, 23.3) ausgewählt wird, anhand maschinenbezogener Steuerdaten generiert werden, welche den Werkstoff und/oder die Oberflächenbeschaffenheit von an der Schneidmaschine (2, 3) aufzunehmenden Werkstücken (I, II, III, IV) betreffen.

5. Arbeitsverfahren nach einem der vorhergehenden Ansprüche, **dadurch gekennzeichnet, dass** anhand handlingrelevanter maschinenbezogener Steuerdaten vorrichtungsbezogene Steuerdaten generiert werden, aufgrund derer die Reichweite der Handlingvorrichtung (5) eingestellt wird.

6. Arbeitsverfahren nach einem der vorhergehenden Ansprüche, **dadurch gekennzeichnet, dass** die rechnergesteuerte Handlingvorrichtung (5) an der Schneidmaschine (2, 3) aufgenommene Werkstücke (I, II, III, IV) an einer Lagerstelle (30, 31, 32, 33) ablegt und/oder zu einer nachgeordneten Arbeitsstation (4) transferiert.

7. Maschinelle Anordnung zur Durchführung des Arbeitsverfahrens nach einem der vorhergehenden Ansprüche,
• mit einer Schneidmaschine (2, 3), an welcher Werkstücke (I, II, III, IV) durch Schneiden erzeugt, insbesondere Blechteile aus einem Blech freigeschnitten werden und die eine numerische Steuereinheit (8, 14) aufweist, in welcher maschinenbezogene Steuerdaten zur Steuerung der Schneidmaschine (2, 3) hinterlegt sind sowie
• mit einer Handlingvorrichtung (5), welche erzeugte Werkstücke (I, II, III, IV) an der Schneidmaschine (2, 3) aufnimmt und die eine Grundstruktur (18), eine mittels der Grundstruktur (18) im Raum bewegbare Handlingeinheit (23.1, 23.2, 23.3) sowie eine numerische Steuereinheit (26) aufweist, in welcher vorrichtungsbezogene Steuerdaten zur Steuerung der Handlingvorrichtung (5) hinterlegt sind,
wobei mittels der Handlingeinheit (23.1, 23.2, 23.3) an der Schneidmaschine (2, 3) erzeugte Werkstücke (I, II, III, IV) an der Handlingvorrichtung (5) festlegbar sind und wobei in der numerischen Steuereinheit (26) der Handlingvorrichtung (5) vorrichtungsbezogene Steuerdaten hinterlegt sind, die anhand handlingrelevanter maschinenbezogener Steuerdaten für die numerische Steuereinheit (8, 14) der Schneidmaschine (2, 3) generiert worden sind, **dadurch gekennzeichnet, dass** aufgrund der in der numerischen Steuereinheit (26) der Handlingvorrichtung (5) hinterlegten vorrichtungsbezogenen Steuerdaten, die anhand von die Geometrie und/oder das Gewicht und/oder den Werkstoff und/oder die Oberflächenbeschaffenheit von an der Schneidmaschine (2, 3) aufzunehmenden Werkstücken (I, II, III, IV) betreffenden handlingrelevanten maschinenbezogenen Steuerdaten für die numerische Steuereinheit (8, 14) der Schneidmaschine (2, 3) generiert worden sind, die Handlingeinheit (23.1, 23.2, 23.3) mittels der numerischen Steuereinheit (26) der Handlingvorrichtung (5) gesteuert aus einer Mehrzahl von Handlingeinheiten (23.1, 23.2, 23.3) auswählbar ist und **dass** die mittels der numerischen Steuereinheit (26) der Handlingvorrichtung (5) ausgewählte Handlingeinheit (23.1, 23.2, 23.3) lösbar an der Grundstruktur (18) der Handlingvorrichtung (5) angebracht ist.

8. Maschinelle Anordnung nach Anspruch 7, **dadurch gekennzeichnet, dass** die Handlingeinheit (23.1, 23.2, 23.3) gegenüber der Grundstruktur (18) variabel positionierbar ist, wobei die Position der Handlingeinheit (23.1, 23.2, 23.3) gegenüber der Grundstruktur (18) der Handlingvorrichtung (5) mittels der numerischen Steuereinheit (26) der Handlingvorrichtung (5) gesteuert einstellbar ist und die Steuerung der Einstellung der Position der Handlingeinheit (23.1, 23.2, 23.3) gegenüber der Grundstruktur (18) der Handlingvorrichtung (5) anhand von in der numerischen Steuereinheit (26) der Handlingvorrichtung (5) hinterlegten vorrichtungsbezogenen Steuerdaten erfolgt, die anhand maschinenbezogener Steuerdaten generiert worden sind, die ihrerseits die Lage von aufzunehmenden Werkstücken (I, II, III, IV) an der Schneidmaschine (2, 3) betreffen.

9. Maschinelle Anordnung nach Anspruche 7 oder Anspruch 8, **dadurch gekennzeichnet, dass** für die numerische Steuereinheit (26) der Handlingvorrichtung (5) eine Korrektureinrichtung (28) vorgesehen ist, die eine Aufnahmeeinheit (29) sowie eine Auswerteeinheit (27) umfasst, wobei mittels der Aufnahmeeinheit (29) die Lage und/oder die Geometrie und/oder das Gewicht und/oder der Werkstoff und/oder die Oberflächenbeschaffenheit von an der Schneidmaschine (2, 3) aufzunehmenden Werkstücken (I, II, III, IV) erfassbar ist und wobei mittels der Auswerteeinheit (27) die in der numerischen Steuereinheit (26) der Handlingvorrichtung (5) hinterlegten vorrichtungsbezogenen Steuerdaten mit dem Erfassungsergebnis vergleichbar und im Falle einer Abweichung von dem Erfassungsergebnis korrigierbar sind.

10. Maschinelle Anordnung nach Anspruch 9, **dadurch gekennzeichnet, dass** die Aufnahmeeinheit (29) der Korrektureinrichtung (28) für die numerische Steuereinheit (26) der Handlingvorrichtung (5) mit der Handlingeinheit (23.1, 23.2, 23.3) der Handlingvorrichtung (5) bewegungsverbunden ist und mittels der mit der Handlingeinheit (23.1, 23.2, 23.3) versehenen Grundstruktur (18) der Handlingvorrichtung (5) gemeinsam mit der Handlingeinheit (23.1, 23.2, 23.3) im Raum bewegbar ist.

11. Maschinelle Anordnung nach Anspruch 9 oder Anspruch 10, **dadurch gekennzeichnet, dass** als Aufnahmeeinheit (29) der Korrektureinrichtung (28) für die numerische Steuereinheit (26) der Handlingvorrichtung (5) eine Kamera vorgesehen ist, die an der Handlingeinheit (23.1, 23.2, 23.3) der Handlingvorrichtung (5) derart angebracht ist, dass sie ihre Funktionsstellung einnimmt, wenn die Handlingeinheit (23.1, 23.2, 23.3) gegenüber einem an der Schneidmaschine (2, 3) aufzunehmenden Werkstück (I, II, III, IV) entsprechend ihrer Funktionsstellung ausgerichtet ist.

12. Maschinelle Anordnung nach einem der Ansprüche 7 bis 11, **dadurch gekennzeichnet, dass** als Schneidmaschine (2, 3) eine Laser-Flachbettmaschine und/oder eine Kombimaschine mit einer Stanzvorrichtung (6) sowie mit einer Laserschneideinrichtung (7) vorgesehen ist.

13. Maschinelle Anordnung nach einem der Ansprüche 7 bis 12, **dadurch gekennzeichnet, dass** der Handlingvorrichtung (5) im Verfahrensablauf eine Arbeitsstation (4), insbesondere ein Biegestation, nachgeordnet ist, welche mittels der Handlingvorrichtung (5) mit Werkstücken (I, II, III, IV) beschickbar ist, die von der Handlingvorrichtung (5) zuvor an der Schneidmaschine (2, 3) aufgenommen worden sind.

## Claims

1. Working method, as part of which
• workpieces (I, II, III, IV) are produced by cutting on a computer-controlled cutting machine (2, 3), in particular sheet-metal parts are cut out of sheet metal, and
• produced workpieces (I, II, III, IV) are picked up by a computer-controlled handling device (5) on the cutting machine (2, 3),
the cutting machine (2, 3) being computer-controlled on the basis of machine-related control data and the handling device (5) being computer-controlled on the basis of device-related control data, and device-related control data for the computer-control of the handling device (5) being generated on the basis of handling-relevant, machine-related control data for the computer-control of the cutting machine (2, 3), **characterised in that** device-related control data are generated on the basis of handling-relevant, machine-related control data, on the basis of which device-related control data a handling unit (23.1, 23.2, 23.3) is selected for the handling device (5) from a plurality of handling units (23.1, 23.2, 23.3), and **in that** the handling unit (23.1, 23.2, 23.3) selected on the basis of the device-related control data is detachably attached to a main structure (18) of the handling device (5).

2. Working method according to claim 1, **characterised in that** the device-related control data for the computer-control of the handling device (5), on the basis of which data a handling unit (23.1, 23.2, 23.3) is selected for the handling device (5) from a plurality of handling units (23.1, 23.2, 23.3), are generated on the basis of machine-related control data relating to the position of workpieces (I, II, III, IV) to be picked up on the cutting machine (2, 3).

3. Working method according to either of the preceding claims, **characterised in that** the device-related control data for the computer-control of the handling device (5), on the basis of which data a handling unit (23.1, 23.2, 23.3) is selected for the handling device (5) from a plurality of handling units (23.1, 23.2, 23.3), are generated on the basis of machine-related control data relating to the geometry and/or weight of workpieces (I, II, III, IV) to be picked up on the cutting machine (2, 3).

4. Working method according to any one of the preceding claims, **characterised in that** the device-related control data for the computer-control of the handling device (5), on the basis of which data a handling unit (23.1, 23.2, 23.3) is selected for the handling device (5) from a plurality of handling units (23.1, 23.2, 23.3), are generated on the basis of machine-related control data relating to the material and/or surface condition of workpieces (I, II, III, IV) to be picked up on the cutting machine (2, 3).

5. Working method according to any one of the preceding claims, **characterised in that** device-related control data are generated on the basis of handling-relevant, machine-related control data, on the basis of which device-related control data the working range of the handling device (5) is adjusted.

6. Working method according to any one of the preceding claims, **characterised in that** the computer-controlled handling device (5) stores workpieces (I, II, III, IV) picked up on the cutting machine (2, 3) at a storage location (30, 31, 32, 33) and/or transfers said workpieces to a workstation (4) arranged downstream.

7. Machine arrangement for carrying out the working method according to any one of the preceding claims,
• comprising a cutting machine (2, 3) on which workpieces (I, II, III, IV) are produced by cutting, in particular sheet-metal parts are cut out of sheet metal, and which comprises a numerical controller (8, 14) in which machine-related control data for controlling the cutting machine (2, 3) are stored, and
• comprising a handling device (5) which picks up produced workpieces (I, II, III, IV) on the cutting machine (2, 3) and comprises a main structure (18), a handling unit (23.1, 23.2, 23.3) that is movable in space by means of the main structure (18), and a numerical controller (26) in which device-related control data for controlling the handling device (5) are stored,
it being possible to secure workpieces (I, II, III, IV) produced on the cutting machine (2, 3) to the handling device (5) by means of the handling unit (23.1, 23.2, 23.3), and device-related control data being stored in the numerical controller (26) of the handling device (5), which data have been generated on the basis of handling-relevant, machine-related control data for the numerical controller (8, 14) of the cutting machine (2, 3), **characterised in that**, on the basis of the device-related control data stored in the numerical controller (26) of the handling device (5), which data have been generated on the basis of handling-relevant, machine-related control data for the numerical controller (8, 14) of the cutting machine (2, 3), which machine-related control data relate to the geometry and/or weight and/or material and/or surface condition of workpieces (I, II, III, IV) to be picked up on the cutting machine (2, 3), the handling unit (23.1, 23.2, 23.3) can be selected, in a controlled manner, from a plurality of handling units (23.1, 23.2, 23.3) by means of the numerical controller (26) of the handling device (5), and **in that** the handling unit (23.1, 23.2, 23.3) selected by means of the numerical controller (26) of the handling device (5) is detachably attached to the main structure (18) of the handling device (5).

8. Machine arrangement according to claim 7, **characterised in that** the handling unit (23.1, 23.2, 23.3) can be variably positioned with respect to the main structure (18), it being possible to adjust the position of the handling unit (23.1, 23.2, 23.3) with respect to the main structure (18) of the handling device (5) in a controlled manner by means of the numerical controller (26) of the handling device (5), and the adjustment of the position of the handling unit (23.1, 23.2, 23.3) with respect to the main structure (18) of the handling device (5) being controlled on the basis of device-related control data stored in the numerical controller (26) of the handling device (5), which device-related control data have been generated on the basis of machine-related control data which, in turn, relate to the position of workpieces (I, II, III, IV) to be picked up on the cutting machine (2, 3).

9. Machine arrangement according to either claim 7 or claim 8, **characterised in that** a correction means (28) is provided for the numerical controller (26) of the handling device (5), which means includes a detection unit (29) and an analysis unit (27), it being possible, by means of the detection unit (29), to detect the position and/or geometry and/or weight and/or material and/or surface condition of workpieces (I, II, III, IV) to be picked up on the cutting machine (2, 3), and it being possible, by means of the analysis unit (27), to compare the device-related control data stored in the numerical controller (26) of the handling device (5) with the detection result and to correct said data if there is a deviation from the detection result.

10. Machine arrangement according to claim 9, **characterised in that** the detection unit (29) of the correction means (28) for the numerical controller (26) of the handling device (5) is motionally coupled to the handling unit (23.1, 23.2, 23.3) of the handling device (5) and is movable in space together with the handling unit (23.1, 23.2, 23.3) by means of the main structure (18) of the handling device (5), the main structure being provided with the handling unit (23.1, 23.2, 23.3).

11. Machine arrangement according to either claim 9 or claim 10, **characterised in that** a camera is provided as the detection unit (29) of the correction means (28) for the numerical controller (26) of the handling device (5), which camera is attached to the handling unit (23.1, 23.2, 23.3) of the handling device (5) in such a way that said camera adopts its functional position when the handling unit (23.1, 23.2, 23.3) is positioned with respect to a workpiece (I, II, III, IV) to be picked up on the cutting machine (2, 3) in a manner corresponding to the functional position of said unit.

12. Machine arrangement according to any one of claims 7 to 11, **characterised in that** a flatbed laser machine and/or a combination machine having a punching device (6) and a laser cutting means (7) is provided as the cutting machine (2, 3).

13. Machine arrangement according to any one of claims 7 to 12, **characterised in that** a workstation (4), in particular a bending station, is arranged downstream of the handling device (5) in the method sequence, which workstation can be supplied, by means of the handling device (5), with workpieces (I, II, III, IV) picked up previously by the handling device (5) on the cutting machine (2, 3).

## Revendications

1. Procédé de travail, dans le cadre duquel
- des pièces (I, II, III, IV) sont produites par découpage sur une machine de coupe (2, 3) commandée par ordinateur, en particulier des pièces de tôle sont dégagées par découpage à partir d'une tôle, et
- les pièces produites (I, II, III, IV) sont prises en charge sur la machine de coupe (2, 3) au moyen d'un dispositif de manutention (5) commandé par ordinateur,
sachant que la machine de coupe (2, 3) est commandée par ordinateur à l'aide de données de commande relatives à la machine et le dispositif de manutention (5) à l'aide de données de commande relatives au dispositif, et sachant que les données de commande relatives au dispositif de la commande par ordinateur du dispositif de manutention (5) sont générées à l'aide de données de commande relatives à la machine pour la commande par ordinateur de la machine de coupe (2, 3) qui sont pertinentes pour la manutention,
**caractérisé en ce que**, à l'aide des données de commande relatives à la machine qui sont pertinentes pour la manutention, on génère des données de commande relatives au dispositif sur la base desquelles on sélectionne pour le dispositif de manutention (5) une unité de manutention (23.1, 23.2, 23.3) parmi une pluralité d'unités de manutention (23.1, 23.2, 23.3),
et **en ce que** l'unité de manutention (23.1, 23.2, 23.3) sélectionnée sur la base des données de commande relatives au dispositif est fixée de manière amovible sur une structure de base (18) du dispositif de manutention (5).

2. Procédé de travail selon la revendication 1, **caractérisé en ce que** les données de commande relatives au dispositif de la commande par ordinateur du dispositif de manutention (5), sur la base desquelles on sélectionne pour le dispositif de manutention (5) une unité de manutention (23.1, 23.2, 23.3) parmi une pluralité d'unités de manutention (23.1, 23.2, 23.3), sont générées à l'aide de données de commande relatives à la machine qui concernent la position sur la machine de coupe (2, 3) des pièces (I, II, III, IV) à prendre en charge.

3. Procédé de travail selon l'une des revendications précédentes, **caractérisé en ce que** les données de commande relatives au dispositif de la commande par ordinateur du dispositif de manutention (5), sur la base desquelles on sélectionne pour le dispositif de manutention (5) une unité de manutention (23.1, 23.2, 23.3) parmi une pluralité d'unités de manutention (23.1, 23.2, 23.3), sont générées à l'aide de données de commande relatives à la machine qui concernent la géométrie et/ou le poids des pièces (I, II, III, IV) à prendre en charge sur la machine de coupe (2, 3).

4. Procédé de travail selon l'une des revendications précédentes, **caractérisé en ce que** les données de commande relatives au dispositif de la commande par ordinateur du dispositif de manutention (5), sur la base desquelles on sélectionne pour le dispositif de manutention (5) une unité de manutention (23.1, 23.2, 23.3) parmi une pluralité d'unités de manutention (23.1, 23.2, 23.3), sont générées à l'aide de données de commande relatives à la machine qui concernent le matériau et/ou l'état de surface des pièces (I, II, III, IV) à prendre en charge sur la machine de coupe (2, 3).

5. Procédé de travail selon l'une des revendications précédentes, **caractérisé en ce que**, à l'aide des données de commande relatives à la machine qui sont pertinentes pour la manutention, on génère des données de commande relatives au dispositif sur la base desquelles on règle la portée du dispositif de manutention (5).

6. Procédé de travail selon l'une des revendications précédentes, **caractérisé en ce que** le dispositif de manutention (5) commandé par ordinateur dépose des pièces (I, II, III, IV) prises en charge sur la machine de coupe (2, 3) à un emplacement d'entreposage (30, 31, 32, 33) et/ou les transfère à un poste de travail consécutif (4).

7. Agencement mécanique pour la mise en oeuvre du procédé de travail selon l'une des revendications précédentes,
- avec une machine de coupe (2, 3) sur laquelle des pièces (I, II, III, IV) sont produites par découpage, en particulier des pièces de tôle sont dégagées par découpage à partir d'une tôle, et qui présente une unité de commande numérique (8, 14) dans laquelle sont enregistrées des données de commande relatives à la machine pour la commande de la machine de coupe (2, 3),
- et avec un dispositif de manutention (5) qui prend en charge des pièces produites (I, II, III, IV) sur la machine de coupe (2, 3) et qui présente une structure de base (18), une unité de manutention (23.1, 23.2, 23.3) pouvant être déplacée dans l'espace au moyen de la structure de base (18), et une unité de commande numérique (26) dans laquelle sont enregistrées des données de commande relatives au dispositif pour la commande du dispositif de manutention (5),
sachant que les pièces (I, II, III, IV) produites sur la machine de coupe (2, 3) peuvent être fixées en position sur le dispositif de manutention (5) au moyen de l'unité de manutention (23.1, 23.2, 23.3), et sachant que sont enregistrées dans l'unité de commande numérique (26) du dispositif de manutention (5) des données de commande relatives au dispositif qui ont été générées à l'aide de données de commande relatives à la machine pour l'unité de commande numérique (8, 14) de la machine de coupe (2, 3) qui sont pertinentes pour la manutention,
**caractérisé en ce que**, sur la base des données de commande relatives au dispositif enregistrées dans l'unité de commande numérique (26) du dispositif de manutention (5), données qui ont été générées à l'aide de données de commande relatives à la machine pour l'unité de commande numérique (8, 14) de la machine de coupe (2, 3) qui sont pertinentes pour la manutention et qui concernent la géométrie et/ou le poids et/ou le matériau et/ou l'état de surface des pièces (I, II, III, IV) à prendre en charge sur la machine de coupe (2, 3), l'unité de manutention (23.1, 23.2, 23.3) peut être sélectionnée parmi une pluralité d'unités de manutention (23.1, 23.2, 23.3) d'une manière commandée au moyen de l'unité de commande numérique (26) du dispositif de manutention (5),
et **en ce que** l'unité de manutention (23.1, 23.2, 23.3) sélectionnée au moyen de l'unité de commande numérique (26) du dispositif de manutention (5) est fixée de manière amovible sur la structure de base (18) du dispositif de manutention (5).

8. Agencement mécanique selon la revendication 7, **caractérisé en ce que** l'unité de manutention (23.1, 23.2, 23.3) peut être positionnée de manière variable par rapport à la structure de base (18), sachant que la position de l'unité de manutention (23.1, 23.2, 23.3) par rapport à la structure de base (18) du dispositif de manutention (5) peut être réglée d'une manière commandée au moyen de l'unité de commande numérique (26) du dispositif de manutention (5), et que la commande du réglage de la position de l'unité de manutention (23.1, 23.2, 23.3) par rapport à la structure de base (18) du dispositif de manutention (5) s'effectue à l'aide des données de commande relatives au dispositif enregistrées dans l'unité de commande numérique (26) du dispositif de manutention (5) qui ont été générées à l'aide de données de commande relatives à la machine qui concernent elles-mêmes la position sur la machine de coupe (2, 3) des pièces (I, II, III, IV) à prendre en charge.

9. Agencement mécanique selon la revendication 7 ou la revendication 8, **caractérisé en ce qu'**il est prévu pour l'unité de commande numérique (26) du dispositif de manutention (5) un équipement de correction (28) qui comprend une unité de détection (29) ainsi qu'une unité d'évaluation (27), sachant qu'au moyen de l'unité de détection (29), on peut détecter la position et/ou la géométrie et/ou le poids et/ou le matériau et/ou l'état de surface des pièces (I, II, III, IV) à prendre en charge sur la machine de coupe (2, 3), et sachant qu'au moyen de l'unité d'évaluation (27), on peut comparer au résultat de la détection les données de commande relatives au dispositif enregistrées dans l'unité de commande numérique (26) du dispositif de manutention (5), et les corriger dans le cas d'une divergence par rapport au résultat de la détection.

10. Agencement mécanique selon la revendication 9, **caractérisé en ce que** l'unité de détection (29) de l'équipement de correction (28) pour l'unité de commande numérique (26) du dispositif de manutention (5) est solidaire du mouvement de l'unité de manutention (23.1, 23.2, 23.3) du dispositif de manutention (5) et peut, au moyen de la structure de base (18) du dispositif de manutention (5) pourvue de l'unité de manutention (23.1, 23.2, 23.3), être déplacée dans l'espace conjointement avec l'unité de manutention (23.1, 23.2, 23.3).

11. Agencement mécanique selon la revendication 9 ou la revendication 10, **caractérisé en ce que**, comme unité de détection (29) de l'équipement de correction (28) pour l'unité de commande numérique (26) du dispositif de manutention (5), il est prévu une caméra qui est fixée sur l'unité de manutention (23.1, 23.2, 23.3) du dispositif de manutention (5) de telle sorte qu'elle prend sa position de fonctionnement lorsque l'unité de manutention (23.1, 23.2, 23.3) est positionnée conformément à sa position de fonctionnement par rapport à une pièce (I, II, III, IV) à prendre en charge sur la machine de coupe (2, 3).

12. Agencement mécanique selon l'une des revendications 7 à 11, **caractérisé en ce que**, comme machine de coupe (2, 3), il est prévu une machine laser à banc plat et/ou une machine combinée avec un dispositif de poinçonnage (6) ainsi qu'un équipement de découpage au laser (7).

13. Agencement mécanique selon l'une des revendications 7 à 12, **caractérisé en ce qu'**un poste de travail (4), en particulier un poste de cintrage, est disposé à la suite du dispositif de manutention (5) dans le déroulement du procédé et peut être alimenté, au moyen du dispositif de manutention (5), en pièces (I, II, III, IV) qui ont été préalablement prises en charge sur la machine de coupe (2, 3) par le dispositif de manutention (5).
